# FASCICULE DE BREVET EUROPEEN

(11) **EP 2 545 574 B1**
(45) Date de publication et mention de la délivrance du brevet: **08.04.2015**
(21) Numéro de dépôt: 11706836.1
(22) Date de dépôt: 08.03.2011
(51) Int. Cl.: H01H 33/12, H01H 33/16, H01H 33/70

(54) **INTERRUPTEUR ELECTRIQUE MOYENNE ET HAUTE TENSION AVEC RETOUR SUR FERMETURE ET DISPOSITIF D'INSERTION D'UNE RESISTANCE**
ELEKTRISCHE MITTEL- UND HOCHSPANNUNGSSCHALTER MIT RÜCKSTELLUNG BEIM SCHLIESSEN UND EINFÜGUNGSVORRICHTUNG MIT EINSCHALTWIDERSTAND
ELECTRIC MEDIUM-HIGH AND HIGH VOLTAGE CIRCUIT BREAKER HAVING RETURN UPON CLOSURE AND INSERTION DEVICE WITH CLOSING RESISTOR

(30) Priorité: 09.03.2010 FR 1051680
(43) Date de publication de la demande: 16.01.2013
(73) Titulaire: Alstom Technology Ltd., 5400 Baden (CH)
(72) Inventeur: CIMALA, André, F-69100 Villeurbanne (FR); MARQUEZIN, Gwénaël, F-69100 Villeurbanne (FR)
(74) Mandataire: Ilgart, Jean-Christophe
(86) Numéro de dépôt international: PCT/EP2011/053466
(87) Numéro de publication internationale: WO 2011/110557

(56) Documents cités:
- EP-A2- 0 508 160
- DE-A1- 3 312 797
- FR-A1- 2 450 501
- US-A- 3 745 283

## Description

### Domaine de l'invention

L'invention concerne le domaine des appareillages électriques de haute et très haute tensions, notamment les interrupteurs et/ou disjoncteurs utilisant l'insertion d'une ou de plusieurs résistances, lors des opérations de fermeture du courant.

### Art antérieur et problème posé

Dans les appareils d'interruption et de coupure de courant hautes et très hautes tensions, il est connu d'utiliser une ou plusieurs résistances, montées en parallèle à la chambre de retour de l'ensemble, pour limiter les phénomènes de surtension lors de refermeture sur les lignes aériennes. Ainsi, les différents mécanismes prévoient l'insertion de ladite résistance où des résistances juste avant la fermeture des contacts principaux devant assurer le passage du courant principal.

De nombreux dispositifs ont été conçus. Toutefois, ils entraînent quelques inconvénients qui sont, entre autres, un coup de fabrication trop élevé à cause d'un grand nombre de fraisage et l'utilisation d'un système de déverrouillage avec un point mort.

Or, en référence à la figure 1, par la demande de brevet d'invention en France, publiée sous le numéro 2 450 501, on connaît un dispositif d'insertion d'une résistance à la fermeture d'un appareil d'interruption de courant comprenant une chambre de coupure, un contact principal mobile 15, les contacts d'insertion 12 et 13 de la résistance étant disposés dans la chambre de coupure de l'appareil avec un déplacement selon une trajectoire parallèle à celui du contact principal mobile 15. Dans ce dispositif, la résistance de fermeture est dans l'alignement de la chambre disposée dans la chambre de coupure et ne se voit pas sur les dessins, un des contacts assurant l'insertion de la résistance de fermeture est fixé à l'un des contacts principaux de coupure et est disposé de façon coulissante par rapport à l'un des contacts principaux de coupure. On utilise des moyens de liaison élastique temporaire entre le contact mobile de résistance et son élément support pour que le contact mobile de résistance puisse prendre deux positions définies. Ces moyens de liaison élastique temporaire sont composés de plusieurs billes 19, placées dans des trous et poussées chacune par un ressort 18 vers la paroi interne du contact mobile de résistance 12, qui comporte deux séries d'encoches 20 et 21 correspondant aux deux positions des moyens de liaison élastique temporaire.

Ce système est relativement compliqué mécaniquement.

D'autre part, il existe des ressorts hélicoïdaux toriques et souples servant de moyens de liaison mécanique temporaire. Le document de brevet WO 2004/031595 A2 décrit un tel ressort.

### Résumé de l'invention

Le but de l'invention est de remédier aux inconvénients des systèmes évoqués ci-dessus. A cet effet, un premier objet de l'invention est un interrupteur électrique à moyenne ou haute tension, équipé d'un dispositif mécanique comprenant :
- une tige de commande, et
- un contact mobile solidarisable temporairement avec la tige de commande.

Selon l'invention, cet interrupteur électrique possède un ressort hélicoïdale torique souple placé dans une rainure de la tige de commande et un système d'accumulation d'énergie prenant appui sur la tige mobile qui est destiné à être chargé jusqu'à une certaine valeur déterminée pour laquelle le ressort hélicoïdale torique souple se déforme sous l'effort et permet le retrait du contact mobile.

Un deuxième objet de l'invention est un dispositif d'insertion d'une résistance utilisable dans un interrupteur électrique, lors d'une manoeuvre de fermeture de l'interrupteur, l'insertion de la résistance devant se faire parallèlement au mouvement de la chambre de coupure de l'interrupteur, le dispositif comprenant :
- deux contacts d'insertion de résistance, un mobile et un fixe ;
- la tige de commande (bielle d'entrée de mouvement), directement liée à la chambre de coupure et solidarisée temporairement avec le contact mobile d'insertion de résistance ;
- un porte-contact du contact mobile d'insertion de résistance pouvant faire transiter le courant circulant dans la résistance ;
- au moins un ressort de rappel constituant le système d'accumulation d'énergie, qui permet de faire revenir à sa position initiale le contact mobile d'insertion de résistance et qui est placé entre le porte-contact qui est tubulaire, et le contact mobile d'insertion de résistance qui est également tubulaire et solidaire de la tige de commande, le au moins un ressort de rappel pouvant servir de conducteur vis-à-vis de la résistance ;
- une bande de guidage entre le contact mobile d'insertion et son porte-contact ; et
- un élément élastique de liaison temporaire entre le contact mobile d'insertion de résistance et la tige de commande pour solidariser ces deux pièces temporairement.

Selon l'invention, l'élément de liaison élastique entre le contact mobile d'insertion de résistance et la tige de commande est constitué du ressort du type hélicoïdal torique souple placé dans une encoche de la tige de commande (ou du contact mobile d'insertion de résistance) et une rainure de la tige de commande (ou du contact mobile), et le dispositif comprend un ou plusieurs ressorts de rappel.

De préférence, il comprend un contact intermédiaire pour réaliser le passage du courant d'insertion de la résistance entre une extrémité du contact mobile d'insertion de résistance et le porte-contact.

Dans une réalisation préférentielle, au moins une partie de la résistance d'insertion est placée autour de la tige de commande.

### Liste des figures

L'invention et ses différentes caractéristiques seront mieux comprises à la description qui suit d'une réalisation de l'invention et qui est accompagnée de quatre figures représentant respectivement :
- figure 1, déjà décrite, un dispositif d'insertion de résistance selon l'art antérieur ;
- figure 2, l'interrupteur selon l'invention avec un dispositif d'insertion de résistance selon l'invention dans une première position avant la fermeture de l'interrupteur électrique dans une première position ;
- figure 3, en coupe, le même interrupteur selon l'invention dans une deuxième position de fermeture de l'interrupteur, et
- figure 4, en coupe, le même interrupteur dans une troisième position de fermeture de l'interrupteur.

### Description détaillée d'une réalisation de l'invention

La première utilisation prévue de l'interrupteur selon l'invention est prévue pour un dispositif d'insertion de résistance selon l'invention est utilisable en parallèle à la chambre de coupure de l'interrupteur sur lequel est installé l'ensemble. On rappelle que le but est d'insérer des résistances pendant un temps variant de quatre millisecondes à quinze millisecondes afin de dissiper une partie de l'énergie susceptible de provoquer des surtensions lors des manoeuvres fermeture sous tension longues lignes électriques.

Le dispositif d'insertion de résistance selon l'invention permet, au contact d'insertion de résistances, de revenir en position ouverture avant que les contacts principaux de l'interrupteur ou du disjoncteur n'aient le temps de fermer et de rouvrir lors d'une opération de fermeture/ouverture. Ceci est prévu pour ne pas gêner l'interrupteur ou le disjoncteur, lors de l'opération d'ouverture, notamment de manière à tenir la tension de rétablissement lors de la coupure. Pour cette raison, les contacts du dispositif d'insertion de résistance doivent être à une distance suffisante pour permettre d'obtenir de façon certaine la tension de rétablissement, lors de l'ouverture des contacts principaux de l'interrupteur ou du disjoncteur sur lequel est installé le dispositif selon l'invention.

En référence à la figure 2, le dispositif d'insertion selon l'invention possède une tige de commande 1, ou bielle d'entrée de mouvement, qui est directement liée à la course de la chambre de coupure principale de l'interrupteur ou du disjoncteur, les courses de celles-ci pouvant être différentes. Cette tige de commande 1 est solidaire temporairement d'un contact mobile d'insertion de résistance 2 dont l'extrémité 2A est prévue pour rentrer en contact avec l'extrémité 6A d'un contact fixe d'insertion de résistance 6. Tous ces éléments sont, dans la réalisation décrite ici, de forme de révolution autour d'un axe commun 10, qui peut préférentiellement être parallèle à l'axe de la direction du mouvement des contacts principaux de l'interrupteur ou du disjoncteur, auquel s'applique le dispositif d'insertion selon l'invention.

Dans cette réalisation, un porte-contacts 3 permet de maintenir l'ensemble et de faire transiter le courant, le cas échéant, par exemple si la tige de commande 1 est en matériau isolant et que la résistance elle-même, qui n'est pas représentée sur cette figure est placée autour de celle-ci. Dans ce cas, on utilise un contact intermédiaire 5 placé entre l'extrémité d'un porte-contact 3 et le contact mobile d'insertion de résistance 2. Enfin et surtout, le porte-contact 3 sert de guide au contact mobile d'insertion de résistance 2. A ce titre, le contact mobile d'insertion de résistance 2 comporte un épaulement 9 portant lui-même une bande de guidage 7 pour guider ses mouvements dans le porte-contact 3. Ce porte-contact 3 est solidaire du contact mobile d'insertion de résistance 2 et à la tige de commande 1.

Un ou plusieurs ressorts de rappel 4 sont placés dans l'espace cylindrique ménagé entre la face interne du porte-contact 3 et la face externe du contact mobile d'insertion de résistance 2. Les ressorts de rappel 4 peuvent servir de conducteurs vis-à-vis de la résistance à insérer.

En référence à la figure 3, le contact mobile d'insertion de résistance 2 ainsi que la tige de commande 1 se sont translatés vers la droite jusqu'à ce que l'extrémité 2A du contact mobile d'insertion 2 pénètre à l'intérieur de l'extrémité 6A et du contact fixe d'insertion de résistance pour établir le contact électrique entre ceux-ci et rendre la résistance opérationnelle. De ce fait, les ressorts 4 ont été comprimés.

Les moyens de liaison temporaire entre la tige de commande 1 et le contact mobile d'insertion de résistance 2 sont constitués d'une rainure 1A, pratiquée sur la surface extérieure de la tige de commande 1, d'un ressort hélicoïdal torique 8 qui est souple et d'une encoche 2B, pratiquée sur la surface interne du contact mobile d'insertion de résistance 2.

Une fois que la compression des ressorts de rappel 4 a atteint une certaine valeur, celle-ci offre une résistance telle qu'elle pousse, par l'intermédiaire d'un épaulement 9, le contact mobile d'insertion de résistance 2 vers sa position initiale, le ressort hélicoïdal torique 8 souple se déformant sous la pression de l'effort. De ce fait, il sort de l'encoche 2B du contact mobile d'insertion de résistance 2 et permet à ce dernier de reculer dans sa position initiale.

La figure 4 montre cette position de recul du contact mobile de résistance 2. Par contre, la tige de commande a continué légèrement son mouvement de translation selon l'axe 10, gardant le ressort hélicoïdal souple 8 dans son encoche 1A.

Lors d'une ouverture de l'interrupteur ou du disjoncteur, la chambre de coupure entraîne la tige de commande 1 dans le sens inverse, c'est-à-dire qu'elle revient dans la position de la figure 1, le ressort hélicoïdal 8 souple retrouvant l'encoche 2B du contact mobile d'insertion de résistance 2.

On peut également provoquer le décrochement du contact mobile d'insertion 2 et de la tige de commande 1 par le choc des contacts électriques, à savoir les extrémités 2A du contact mobile d'insertion 2 et 6A du contact fixe d'insertion de résistance 6. Dans ce cas, l'inertie du contact mobile d'insertion de résistance 2 fait qu'il pénètre dans le contact fixe d'insertion de résistance 6 et repart dans l'autre sens, sous l'effet des ressorts de rappel 4.

Un autre choc peut être provoqué volontairement d'une autre manière.

Enfin, un deuxième type de ressort peut être ajouté aux ressorts de rappel 4, mais ayant une raideur différente pour provoquer une augmentation brutale des efforts en fin de course.

On constate que ce système est relativement simple, tout en permettant de réaliser l'aller et le retour du contact mobile d'insertion de résistance.

Il évite d'utiliser des parties mobiles rétractables, que se soit du contact fixe d'insertion de résistance ou du contact mobile d'insertion de résistance.

Le ressort hélicoïdal torique souple 8 utilisé dans l'interrupteur selon l'invention est un ressort connu. Ce type de ressort est du type de celui commercialisé, entre autres, par la Société BAL SEAL ENGINEERING.

## Revendications

1. Interrupteur électrique à moyenne ou haute tension équipé d'un dispositif mécanique comprenant :
- une tige de commande (1), et
- un contact mobile d'insertion de résistance (2) solidarisable temporairement avec la tige de commande (1),
**caractérisé en ce qu'**il possède un ressort hélicoïdal torique souple (8) placé dans une rainure de la tige de commande et un système d'accumulation d'énergie prenant appui sur le contact mobile d'insertion de résistance (2) et qui est destiné à être chargé jusqu'à une certaine valeur pour laquelle le ressort hélicoïdal (8) torique souple se déforme sous l'effort et permet le retrait du contact mobile d'insertion de résistance (2).

2. Dispositif d'insertion d'une résistance comprenant :
- deux contacts d'insertion de résistance un mobile (2) et un fixe (6) ;
- la tige de commande (1) solidarisée temporairement avec le contact mobile d'insertion de résistance (2) ;
- un porte-contact (3) du contact mobile d'insertion de résistance (2) pouvant faire transiter le courant circulant dans la résistance ;
- au moins un ressort de rappel (4) constituant le système d'accumulation d'énergie et permettant de faire revenir dans sa position initiale le contact mobile d'insertion de résistance (2) et placé entre un porte-contact (3) qui est tubulaire, et le contact mobile d'insertion de résistance (2) qui est également tubulaire et solidaire de la tige de commande (1), le au moins un ressort de rappel (4) pouvant servir de conducteur vis-à-vis de la résistance ;
- une bande de guidage (7) entre le contact mobile d'insertion de résistance (2) et le porte-contact (3) ; et
- un élément élastique de liaison temporaire entre le contact mobile d'insertion de résistance (2) et la tige de commande (1) pour solidariser ces deux pièces temporairement,
**caractérisé en ce que** l'élément élastique de liaison élastique, entre le contact mobile d'insertion de résistance (2) et la tige de commande (1), est constitué d'un ressort hélicoïdal torique et souple (8) placé dans une encoche (2B) de la tige de commande (1) ou du contact mobile d'insertion de résistance (2) et une rainure (1A) de la tige de commande (1) ou du contact mobile d'insertion de résistance (2) et **en ce qu'**il comprend un ou plusieurs ressorts de rappel (4).

3. Dispositif selon la revendication 2, **caractérisé en ce qu'**il comprend un contact intermédiaire (5) pour réaliser le passage du courant d'insertion entre l'extrémité (2a) du contact mobile d'insertion de résistance (2) et le porte-contact (3).

4. Dispositif selon la revendication 2, **caractérisé en ce qu'**une partie ou la totalité de la résistance d'insertion est placée autour de la tige de commande (1).

## Patentansprüche

1. Elektrischer Mittel- bzw. Hochspannungsschalter, der mit einer mechanischen Vorrichtung ausgestattet ist, enthaltend:
- eine Steuerstange (1) und
- ein bewegliches Kontaktstück (2) zum Einfügen eines Widerstands, das vorübergehend fest mit der Steuerstange (1) verbindbar ist,
**dadurch gekennzeichnet, dass** er eine nachgiebige torische Schraubenfeder (8) aufweist, die in einer Nut der Steuerstange angeordnet ist, sowie eine Energiespeichereinrichtung (4), die sich am beweglichen Kontaktstück (2) zum Einfügen eines Widerstands abstützt und die dazu bestimmt ist, bis zu einem bestimmten Maß beaufschlagt zu werden, bei dem die nachgiebige torische Schraubenfeder (8) sich unter der Kraft verformt und das Herausnehmen des beweglichen Kontaktstücks (2) zum Einfügen eines Widerstands gestattet.

2. Vorrichtung zum Einfügen eines Widerstands, enthaltend:
- zwei Kontaktstücke zum Einfügen eines Widerstands, nämlich ein bewegliches (2) und ein feststehendes (6);
- die Steuerstange (1), die vorübergehend fest mit dem beweglichen Kontaktstück (2) zum Einfügen eines Widerstands verbunden ist;
- einen Kontaktträger (3) für das bewegliche Kontaktstück (2) zum Einfügen eines Widerstands, der den in dem Widerstand fließenden Strom durchleiten kann;
- zumindest eine Rückstellfeder (4), welche die Energiespeichereinrichtung darstellt und gestattet, das bewegliche Kontaktstück (2) zum Einfügen eines Widerstands in seine Ausgangsstellung zurückzubringen, und zwischen einem rohrförmigen Kontaktträger (3) und dem beweglichen Kontaktstück (2) zum Einfügen eines Widerstands angeordnet ist, das auch rohrförmig und fest mit der Steuerstange (1) verbunden ist, wobei die zumindest eine Rückstellfeder (4) gegenüber dem Widerstand als Leiter dienen kann;
- ein Führungsband (7) zwischen dem beweglichen Kontaktstück (2) zum Einfügen eines Widerstands und dem Kontaktträger (3); und
- ein elastisches Verbindungselement zum vorübergehenden Verbinden zwischen dem beweglichen Kontaktstück (2) zum Einfügen eines Widerstands und der Steuerstange (1), um diese beiden Teile vorübergehend fest zu verbinden,
**dadurch gekennzeichnet, dass** das elastische Verbindungselement zum elastischen Verbinden zwischen dem beweglichen Kontaktstück (2) zum Einfügen eines Widerstands und der Steuerstange (1) aus einer nachgiebigen torischen Schraubenfeder (8) besteht, die entweder in einer Einkerbung (2B) des beweglichen Kontaktstücks (2) zum Einfügen eines Widerstands und einer Nut (1A) der Steuerstange (1) angeordnet ist oder aber in einer Einkerbung der Steuerstange (1) und einer Nut des beweglichen Kontaktstücks (2) zum Einfügen eines Widerstands angeordnet ist, und dass sie eine oder mehrere Rückstellfedern (4) aufweist.

3. Vorrichtung nach Anspruch 2, **dadurch gekennzeichnet, dass** sie ein Zwischenkontaktstück (5) aufweist, um den Durchfluss des Einfügestroms zwischen dem Ende (2a) des beweglichen Kontaktstücks (2) zum Einfügen eines Widerstands und dem Kontaktträger (3) sicherzustellen.

4. Vorrichtung nach Anspruch 2, **dadurch gekennzeichnet, dass** ein Teil oder die Gesamtheit des Einfügewiderstands um die Steuerstange (1) herum angeordnet ist.

## Claims

1. A medium- or high-voltage electric switch provided with a mechanical device comprising:
· a control rod (1); and
· a movable resistance-insertion contact (2) that is able to be secured temporarily to the control rod (1);
the switch being **characterized in that** it has a flexible toroidal helical spring (8) placed in a groove of the control rod and an energy accumulation system (4) pressing against the movable resistance-insertion contact, which system is intended to be loaded until it reaches a certain value at which the flexible toroidal helical spring (8) deforms under the force and enables the movable contact to be withdrawn.

2. A resistance-insertion device comprising:
· two resistance-insertion contacts: one movable (2) and one stationary (6);
· the control rod (1) directly connected to the arc-control device and temporarily secured to the movable resistance-insertion contact (2);
· a contact carrier (3) for carrying the movable resistance-insertion contact (2) and suitable for conveying the current flowing in the resistance;
· at least one return spring (4) constituting the energy accumulation system that enables the movable resistance-insertion contact (2) to return to its initial position and that is placed between the contact carrier (3), which is tubular, and the movable resistance-insertion contact (2), which is also tubular and secured to the control rod (1), the at least one return spring (4) being suitable for use as a conductor associated with the resistance;
· a guide strip (7) between the movable resistance-insertion contact (2) and the contact carrier (3); and
· a resilient element for temporarily connecting the movable resistance-insertion contact (2) to the control rod (1) so as to secure these two parts together temporarily;
**characterized in that** the resilient element for connection between the movable resistance-insertion contact (2) and the control rod (1) is constituted by a flexible toroidal helical spring (8) that is placed either inside a notch (2B) of the movable resistance-insertion contact (2) and a groove (1A) of the control rod (1) or in a notch of the control rod (1) and a groove of the movable contact (2), and **in that** it includes one or more return springs (4).

3. A device according to claim 2, **characterized in that** it includes an intermediate contact (5) for enabling the insertion current to pass between the end (2a) of the movable resistance-insertion contact (2) and the contact carrier (3).

4. A device according to claim 2, **characterized in that** a portion or all of the resistance that is to be inserted is placed about the control rod (1).
